# FASCICULE DE BREVET EUROPEEN

(11) **EP 1 096 200 B1**
(45) Date de publication et mention de la délivrance du brevet: **24.03.2004**
(21) Numéro de dépôt: 00402678.7
(22) Date de dépôt: 28.09.2000
(51) Int. Cl.: F22G 1/06, F22G 3/00, F22B 21/30

(54) **Echangeur mural pour foyer de chaudière**
Wandwärmetauscher für Kesselbrennraum
Wall heat exchanger for boiler furnace

(30) Priorité: 28.10.1999 FR 9913525
(43) Date de publication de la demande: 02.05.2001
(73) Titulaire: ALSTOM Power Boilers, 78140 Velizy-Villacoublay (FR)
(72) Inventeur: Enault, Christian, 92260 Fontenay aux Roses (FR); Semedard, Jean-Claude, 75014 Paris (FR)
(74) Mandataire: de Lambilly Delorme, Marie Pierre

(56) Documents cités:
- EP-A- 0 075 041
- FR-A- 1 084 205
- GB-A- 1 152 066

## Description

L'invention porte sur un échangeur thermique destiné à être monté sur un mur écran vertical d'un foyer de chaudière de centrale de production d'énergie électrique, constitué de tubes s'étendant suivant ladite direction verticale entre une partie basse de l'échangeur et une partie haute de l'échangeur et dans lesquels de la vapeur d'eau est mise en circulation entre une entrée des tubes de l'échangeur et une sortie des tubes de l'échangeur pour être réchauffée, chaque tube étant coudé en demi-tour en partie haute de l'échangeur, l'entrée et la sortie des tubes de l'échangeur étant disposées en partie basse de l'échangeur.

Un tel échangeur mural est plus particulièrement destiné à un foyer de chaudière fonctionnant en circulation naturelle ou contrôlée dans lequel les murs du foyer de la chaudière sont constitués par des tubes où circule une émulsion eau-vapeur d'eau. Cet échangeur mural est destiné à récupérer l'énergie thermique disponible à haute température en haut du foyer pour réchauffer de la vapeur d'eau ce qui permet en aval de la chaudière de réduire la surface des échangeurs surchauffeurs et resurchauffeurs de vapeur d'eau.

Le brevet français 1 084 205 décrit ainsi en référence aux figures 1 à 4 un surchauffeur référencé 37 tel que ci-dessus.

Dans ce document, le surchauffeur 37 est composé d'une pluralité de groupes de tubes 40 espacés les uns des autres, chaque groupe comportant quelques tubes 40 alignés dans un plan et formant un panneau s'étendant perpendiculairement aux murs.

La présente invention se propose d'améliorer la disposition d'un tel échangeur.

L'invention a ainsi pour objet un échangeur thermique, destiné à être monté sur un mur écran vertical d'un foyer de chaudière de centrale de production d'énergie électrique, constitué de tubes s'étendant suivant ladite direction verticale entre une partie basse de l'échangeur et une partie haute de l'échangeur et dans lesquels de la vapeur d'eau est mise en circulation entre une entrée des tubes de l'échangeur et une sortie de tubes de l'échangeur pour être réchauffée, chaque tube étant coudé en demi-tour en partie haute de l'échangeur, l'entrée et la sortie des tubes de l'échangeur étant disposées en partie basse de l'échangeur, caractérisé en ce que les tubes de l'échangeur sont alignés dans un plan, parallèlement au mur écran, et forment individuellement ou par petits groupes une alternance de circuits montants et de circuits descendants.

Ainsi, l'échangeur placé parallèlement au mur écran masque ce mur écran et l'échange de chaleur entre les gaz chauds en haut du foyer se fait au profit de l'échangeur et non pas au profit des tubes du mur écran.

La partie basse de l'échangeur est fixée rigidement au mur écran du foyer et la partie haute de l'échangeur est fixée au mur écran de façon coulissante suivant ladite direction verticale.

Avec cette disposition, la partie haute de l'échangeur montée coulissante par rapport au mur écran adjacent ne supporte pas le poids des collecteurs de sorties de tube de l'échangeur. De part cette disposition, l'échangeur est facilement vidangeable et ne traverse pas le plafond de la chambre de combustion ce qui simplifie la construction de celui-ci

La disposition en alternance de circuits montants et de circuits descendants évite les trop grands gradients de température entre tubes adjacents pour limiter la déformation de ceux-ci sous l'effet des contraintes thermiques. Cette disposition est particulièrement avantageuse quand les tubes sont assemblés pour former des panneaux de tubes imbriqués. Si l'échangeur est constitué de panneaux de tubes, il est possible d'augmenter la taille des ailettes entre les tubes verticaux formant le mur écran car ceux-ci sont moins soumis aux radiations du foyer et il résulte une simplification de la conception de la partie haute du foyer.

Un exemple de réalisation de l'invention est décrit ci-après en détails et illustré sur les dessins.

La figure 1 illustre très schématiquement une chaudière de centrale de production d'énergie électrique avec un foyer muni dans sa partie haute d'échangeurs muraux selon l'invention.

La figure 2 montre de façon très schématique un échangeur mural monté sur un mur écran du foyer illustré sur la figure 1.

Les figures 3 et 4 illustrent l'alternance de circuits montants et descendants d'un échangeur selon l'invention.

La figure 5 est une vue partielle montrant une partie d'un mur écran composé de tubes et une partie d'un échangeur selon l'invention, et montrant la liaison coulissante, en partie haute, de l'échangeur sur le mur écran.

Sur la figure 1, le foyer 1 d'une chaudière génératrice de vapeur pour une centrale de production d'énergie, qui peut être une chaudière à ballon en voûte ou à ballon conventionnel, est d'une conception classique à base de tubes dans lesquels circule une émulsion eau-vapeur d'eau.

Les murs écran verticaux du haut du foyer sont munis d'échangeurs thermiques tels que 5 et 6, chacun appelé par la suite échangeur mural.

Figure 2, chaque échangeur mural tel que 5 est solidarisé à un mur écran adjacent M et est constitué de tubes tels que 7 alignés dans un plan, parallèlement au mur écran M, et s'étendant suivant la direction verticale entre une partie basse B de l'échangeur et une partie haute H de l'échangeur. De la vapeur d'eau est mise en circulation entre une entrée E des tubes de l'échangeur et une sortie S des tubes de l'échangeur pour être réchauffée. Comme visible sur la figure 2, chaque tube 7 est coudé en demi-tour en partie haute de l'échangeur et l'entrée E et la sortie S des tubes de l'échangeur sont disposées en partie basse de l'échangeur. Le coudage des tubes 7 peut aussi s'effectuer en dehors du foyer auquel cas il faut prévoir un dispositif étanche permettant aux tubes 7 de se dilater par rapport au plafond P du foyer. Il peut aussi s'effectuer à l'intérieur du foyer comme illustré sur la figure 1 ce qui simplifie la conception du plafond du foyer.

La partie basse B de l'échangeur 5 est fixée rigidement au mur adjacent M par exemple par des points fixes 8, 9 entre les tubes 11 (figure 5) du mur écran M et les tubes de l'échangeur 5. La partie haute H de l'échangeur est fixée au mur écran de façon coulissante suivant la direction verticale à l'aide d'au moins un collier tel que 10 plus visible sur la figure 5, fixé à au moins un tube vertical 7 de l'échangeur et dans lequel est engagé coulissant au moins un tube vertical 11 du mur écran M. Plusieurs colliers tels que 10 peuvent être espacés le long des tubes 7 de l'échangeur suivant la direction verticale comme illustré sur la figure 2.

Comme visible sur les figues 3 et 4, les tubes 7 de l'échangeur sont alignés dans un plan vertical et forment individuellement (figure 3) ou par petits groupes ou nappes (figure 4), une alternance de circuits montants et de circuits descendants illustrés par des flèches. Dans le cas de la figure 3 ou 4, les tubes 7 sont assemblés pour former des panneaux imbriqués de tubes tels que 12 et 13, l'assemblage des tubes jointifs constituant les panneaux de l'échangeur étant réalisé classiquement par des ailettes verticales (non illustrées sur les dessins) soudées entre tubes jointifs. Avec cette construction, les tubes assemblés ne traversent pas le plafond P du foyer 1.

La construction d'un échangeur mural selon l'invention contribue à renforcer la fiabilité de l'échangeur et sa tenue dans le temps et donc à diminuer les coûts de maintenance du foyer.

## Revendications

1. Echangeur thermique (5,6), destiné à être monté sur un mur écran vertical (M) d'un foyer (1) de chaudière de centrale de production d'énergie électrique, constitué de tubes (7) s'étendant suivant ladite direction verticale entre une partie basse (B) de l'échangeur et une partie haute (H) de l'échangeur et dans lesquels de la vapeur d'eau est mise en circulation entre une entrée (E) des tubes de l'échangeur et une sortie (S) de tubes de l'échangeur pour être réchauffée, chaque tube étant coudé en demi-tour en partie haute de l'échangeur, l'entrée (E) et la sortie (S) des tubes de l'échangeur étant disposées en partie basse de l'échangeur, **caractérisé en ce que** les tubes (7) de l'échangeur sont alignés dans un plan, parallèlement au mur écran (M), et forment individuellement ou par petits groupes une alternance de circuits montants et de circuits descendants.

2. Echangeur selon la revendication 1, dans lequel les tubes sont assemblés pour former des panneaux de tubes (12,13) imbriqués.

3. Foyer de chaudière de centrale de production d'énergie électrique comprenant au moins un mur écran vertical (M) sur lequel est solidarisé un échangeur (5,6) selon l'une des revendications 1 ou 2 et dans lequel la partie basse (B) de l'échangeur est fixée rigidement au mur et la partie haute (H) de l'échangeur est fixée au mur de façon coulissante suivant ladite direction verticale.

4. Foyer selon la revendication 3, dans lequel l'échangeur ne traverse pas le plafond (P) du foyer.

## Claims

1. A heat exchanger (5, 6) for mounting on a vertical screen wall (M) of a hearth (1) of a boiler in a power station for producing electricity, the heat exchanger being constituted by tubes (7) extending in said vertical direction between a bottom portion (B) of the heat exchanger and a top portion (H) of the heat exchanger, and in which steam is put into circulation between heat exchanger tube inlets (E) and heat exchanger tube outlets (S) in order to be heated, each tube having a U-turn bend at the top of the heat exchanger, both the heat exchanger tube inlets (E) and outlets (S) being disposed at the bottom of the heat exchanger, the heat exchanger being **characterized in that** the heat exchanger tubes (7) lie in a plane parallel to the screen wall (M) and form alternating up circuits and down circuits, individually or in small groups.

2. A heat exchanger according to claim 1, in which the tubes are assembled together to form interleaved panels of tubes (12, 13).

3. A boiler hearth for an electricity power station comprising at least one vertical screen wall (M) having a heat exchanger (5, 6) according to claim 1 or 2 mounted thereon and in which the bottom portion (B) of the heat exchanger is rigidly fixed to the wall, and the top portion (H) of the heat exchanger is fixed to the wall in such a manner as to be slidable in said vertical direction.

4. A The hearth according to claim 3, in which the heat exchanger does not pass through the ceiling (P) of the hearth.

## Patentansprüche

1. Wärmetauscher (5, 6), der an einer vertikalen Schattenwand (M) eines Kesselbrennraums (1) in einem Kraftwerk, das der Stromerzeugung dient, montiert wird, und aus Rohren (7) besteht, die sich entlang der genannten vertikalen Richtung erstrecken und zwar zwischen einem unteren Teil (B) des Wärmetauschers und einem oberen Teil (H) des Wärmetauschers, und in denen zwischen einem Eintritt (E) von Wärmetauscherrohren und einem Austritt (S) von Wärmetauscherrohren Wasserdampf in Umlauf gebracht wird, um ihn vorzuwärmen, wobei jedes Rohr im oberen Teil des Wärmetauschers in halber Umdrehung gekrümmt ist, und der Eintritt (E) und der Austritt (S) der Wärmetauscherrohre im unteren Teil des Wärmetauschers angeordnet sind, **dadurch gekennzeichnet, dass** die Wärmetauscherrohre (7) in einer Ebene ausgerichtet sind, die parallel zu der Schattenwand (M) verläuft, und einzeln oder in kleinen Gruppen abwechselnd steigende und fallende Kreisläufe bilden.

2. Wärmetauscher nach Anspruch 1, bei dem die Rohre so montiert sind, dass sie ineinander verschachtelte Rohrtafeln (12, 13) bilden.

3. Kesselbrennraum in einem Kraftwerk, das der Stromerzeugung dient, der mindestens eine vertikale Schattenwand (M) besitzt, die mit einem Wärmetauscher (5, 6) gemäß einem der Ansprüche 1 oder 2 verbunden ist, wobei der untere Teil (B) des Wärmetauschers starr an der Wand befestigt ist, und der obere Teil (H) des Wärmetauschers in der genannten vertikalen Richtung verschiebbar an der Wand befestigt ist.

4. Brennraum gemäß Anspruch 3, wobei der Wärmetauscher nicht über die Decke (P) des Brennraums verläuft.
